# FASCICULE DE BREVET EUROPEEN

(11) **EP 3 699 123 B1**
(45) Date de publication et mention de la délivrance du brevet: **06.10.2021**
(21) Numéro de dépôt: 20158511.4
(22) Date de dépôt: 20.02.2020
(51) Int. Cl.: B65H 16/00, A47F 9/04, B65H 35/00, A47F 13/08, B65B 67/12, B65H 35/10, B65D 75/58

(54) **DISPOSITIF DE DISTRIBUTION D'ARTICLES FOLIES EN ROULEAU**
VORRICHTUNG ZUR VERTEILUNG VON FOLIENARTIKELN AUF ROLLEN
DEVICE FOR DISPENSING FOLIATE ITEMS ON A ROLL

(30) Priorité: 21.02.2019 FR 1901785
(43) Date de publication de la demande: 26.08.2020
(73) Titulaire: Aprico, 74000 Annecy (FR)
(72) Inventeur: GRAS, André, 74000 ANNECY (FR)
(74) Mandataire: Cabinet Poncet

(56) Documents cités:
- EP-A1- 0 109 343
- WO-A1-2016/124848
- GB-A- 2 002 327
- JP-A- 2015 003 747

## Description

### DOMAINE TECHNIQUE DE L'INVENTION

La présente invention concerne un dispositif de distribution d'articles foliés en rouleau, par exemple des sacs pour le ramassage des déjections canines, ou des sacs pour l'emballage de fruits et légumes, ou des gants jetables permettant à un utilisateur de se servir de carburant à une pompe à essence sans se salir les mains.

Par « articles foliés », on entend désigner tout article de forme sensiblement plane fabriqué à partir de tout matériau se présentant sous forme de feuille tel que du plastique ou du papier par exemple.

Dans les dispositifs de distribution connus, les utilisateurs saisissent directement les articles foliés pour les retirer du distributeur. Les articles foliés sont en principe destinés à être utilisés à l'unité, c'est-à-dire que l'utilisateur est censé saisir un seul article folié à la fois. Cependant, certains utilisateurs abusent alors de la gratuité des articles généralement mis à leur disposition en s'emparant d'un plus grand nombre d'articles que nécessaire, voire pillent littéralement le distributeur en se saisissant directement d'une pluralité d'articles de façon répétitive. Une facilité d'accès aux articles foliés favorise ainsi les abus de la part des utilisateurs.

Le document JP 2015-3747 A décrit un dispositif de distribution selon le préambule de la revendication 1.

Le document WO 2016/124848 A1 décrit un dispositif de distribution utilisant un orifice de distribution de forme circulaire défini par la juxtaposition de plusieurs lèvres souples procurant un rétrécissement progressif dudit orifice de distribution.

Le document EP 0 109 343 A1 décrit un dispositif de distribution utilisant un orifice de distribution défini entre deux lèvres rigides déplaçables en translation l'une à l'écart de l'autre et en permanence rappelées l'une vers l'autre pour un effet de pincement de l'article folié engagé dans l'orifice de distribution.

On connaît également un distributeur tel que décrit dans le document EP 2 083 659 B1, comprenant un boîtier apte à recevoir ledit rouleau d'articles foliés en rotation autour d'un axe longitudinal. Le boîtier comporte une ouverture de distribution à travers laquelle peuvent être extraits les articles foliés hors du boîtier, ladite ouverture de distribution comprenant une fente s'allongeant parallèlement audit axe longitudinal et définie entre deux lèvres souples et plates qui viennent au contact de l'article folié lors de sa sortie.

Pour limiter les risques de pillage par des personnes malintentionnées, il est prévu dans ce distributeur des moyens de freinage de la rotation du rouleau au moyen de flasques latéraux, fixes par rapport au boîtier et venant par pressage en appui sur les extrémités du rouleau d'articles foliés. Le fait pour les utilisateurs d'avoir à forcer pour extraire un article les dissuade de trop en prendre.

Un premier inconvénient de ce dispositif de distribution est que les moyens de freinage augmentent son coût de fabrication.

Un deuxième inconvénient est que la résistance induite par les moyens de freinage que doit vaincre un utilisateur est fonction du diamètre du rouleau d'articles foliés. Plus le rayon du rouleau diminue, plus le bras de levier pour mettre en rotation le rouleau diminue, de sorte que l'effort de traction à appliquer sur l'article folié pour mettre en rotation le rouleau et extraire l'article folié augmente au fur et à mesure de la diminution du rayon du rouleau. Or, les articles foliés sont généralement reliés les uns aux autres par des prédécoupes prévues pour se rompre sous un effort de traction prédéfini constant lorsque l'article suivant l'article extrait commence à sortir à travers la fente de l'ouverture de distribution. Du fait de l'augmentation de l'effort de traction à appliquer sur l'article folié en cours d'extraction, au fur et à mesure de la diminution du rayon du rouleau, il se produit parfois une rupture des prédécoupes avant même que l'article suivant l'article extrait commence à sortir à travers la fente de l'ouverture de distribution. Le distributeur est alors « désamorcé » : aucun article folié ne dépassant à travers la fente de l'ouverture de distribution, rendant impossible toute extraction par un utilisateur. Le boîtier étant généralement verrouillé, l'intervention d'un technicien est alors nécessaire pour « réamorcer » le distributeur en déverrouillant et ouvrant le boîtier et en introduisant une partie de l'article folié suivant à travers la fente de l'ouverture de distribution.

Pour résoudre ces inconvénients, le demandeur a réalisé des essais confidentiels (non divulgués publiquement) en supprimant les moyens de freinage et en laissant le rouleau d'articles foliés à rotation libre autour de l'axe longitudinal.

Il s'est avéré que, en l'absence de moyens de freinage de la rotation du rouleau, le rouleau peut être entraîné en rotation de façon rapide autour de l'axe longitudinal. Or, le rouleau a une inertie non négligeable, notamment lorsqu'il est relativement récent (et présente donc un gros diamètre). Ainsi, lorsqu'un article folié est extrait de façon rapide, en entraînant le rouleau à une grande vitesse de rotation, et se sépare de l'article folié suivant, lequel article folié suivant dépasse à travers la fente de l'ouverture de distribution, le rouleau poursuit par inertie sa rotation et se dévide à l'intérieur du boîtier. Au bout d'un certain nombre de tours, il arrive souvent que le rouleau se ré-enroule sur lui-même en sens inverse. L'article folié qui dépassait alors à travers la fente de l'ouverture de distribution est « ravalé » à l'intérieur du boîtier, ce qui a pour effet de désamorcer le distributeur, rendant là encore nécessaire l'intervention d'un technicien.

### EXPOSE DE L'INVENTION

Un problème proposé par la présente invention est de concevoir un distributeur fiable, simple et peu onéreux permettant de distribuer des articles foliés en limitant d'une part les risques de vandalisme et de pillage par des prises successives frénétiques d'articles, et en limitant d'autre part les risques de désamorçage intempestif.

Pour atteindre ces objets ainsi que d'autres, l'invention propose un dispositif de distribution d'articles foliés en bande enroulée sous la forme d'un rouleau, ledit dispositif comprenant un boîtier apte à recevoir ledit rouleau en rotation autour d'un axe longitudinal, ledit boîtier comportant une ouverture de distribution à travers laquelle peuvent être extraits les articles foliés hors du boîtier, ladite ouverture de distribution comprenant une fente s'allongeant parallèlement audit axe longitudinal et définie entre deux lèvres souples formant une première surface du côté extérieur du boîtier et formant une deuxième surface du côté intérieur du boîtier, caractérisé en ce que, en coupe selon un plan transversal, la première surface présente le long de la fente une convexité qui est supérieure à celle de la deuxième surface.

Lors de l'extraction d'un article folié, les lèvres frottent sur l'article folié, ce qui freine le mouvement d'extraction et limite les risques de prises successives frénétiques d'articles.

Par ailleurs, du fait de leurs convexités différentes, les lèvres procurent une retenue différente selon le sens dans lequel est tiré un article folié à travers la fente. En l'espèce, dans la présente invention, les lèvres laissent plus facilement passer l'article folié vers l'extérieur du boîtier, et exercent une retenue plus importante de l'article folié lorsque celui-ci tend à être ravalé à l'intérieur du boîtier, ce qui limite les risques de désamorçage intempestif.

Avantageusement, la deuxième surface peut être sensiblement plane.

En alternative, la deuxième surface peut être concave pour encore mieux laisser passer les articles foliés vers l'extérieur du boîtier.

De préférence, dans le plan transversal, la première surface peut se présenter sensiblement sous la forme d'un dièdre. Lorsqu'un article folié a tendance à être ravalé à l'intérieur du boîtier, il se produit un pincement de l'article folié entre les lèvres au niveau de l'arête supérieure du dièdre.

Avantageusement, le dièdre peut présenter un angle inférieur à 90 degrés. Un tel angle permet de ne pas trop rigidifier les lèvres, ce qui gênerait l'extraction d'articles hors du boîtier, tout en procurant un fort pincement de l'article folié ayant tendance à être ravalé à l'intérieur du boîtier.

De préférence, on peut prévoir que :
- la fente s'étend entre une première extrémité et une deuxième extrémité,
- les lèvres comportent au moins une première découpe transversale et une deuxième découpe transversale s'étendant transversalement de part et d'autre de la fente, lesdites première et deuxième découpes transversales étant respectivement situées à l'écart des première et deuxième extrémités de la fente.

De telles découpes s'avèrent particulièrement utiles dans le cas d'articles foliés en bande de type « sacs à bretelles ». Dans une telle bande, les bretelles d'un sac sont reliées au fond du sac suivant par des prédécoupes. Lorsqu'un sac en cours d'extraction n'est plus engagé que par ses bretelles à travers la fente du boîtier, les tronçons des lèvres situés longitudinalement entre les découpes demeurent bien en place et ne sont pas soulevés par la traction effectuée sur les bretelles. Ainsi, lorsque le sac suivant commence à sortir du boîtier à travers la fente, son fond vient frotter, d'une part sur les tronçons de lèvres qui frottaient sur les bretelles du sac précédent, d'autre part sur les tronçons des lèvres situés longitudinalement entre les découpes. Il en résulte une brusque et nette augmentation de l'effort de retenue sur la bande d'article folié, ce qui provoque la rupture des prédécoupes. On libère ainsi automatiquement le sac tiré par l'utilisateur tout en conservant le dispositif amorcé par un dépassement du sac suivant à travers la fente.

Avantageusement, les première et deuxième découpes transversales peuvent être situées, à l'écart des première et deuxième extrémités de la fente, selon une distance comprise entre environ 1,5 cm et environ 5 cm. Les lèvres comportent ainsi des tronçons d'extrémité, situés entre les découpes et les première et deuxième extrémités de la fente, et qui viennent exercer un frottement satisfaisant contre les bretelles.

De préférence, le dispositif de distribution peut comporter des moyens de réception de rouleau autorisant une rotation libre du rouleau autour de l'axe longitudinal. Le dispositif est ainsi simple et peu onéreux à fabriquer. Et le risque de rupture intempestive des prédécoupes à l'intérieur du boîtier est réduit.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
[Fig.1] La figure 1 est une vue schématique en coupe longitudinale et de dessus d'un mode de réalisation particulier de dispositif de distribution selon l'invention ;
[Fig.2] La figure 2 est une vue schématique en coupe transversale du dispositif de distribution de la figure 1 ;
[Fig.3] La figure 3 est une vue schématique de face du dispositif de distribution de la figure 1 ;
[Fig.4] La figure 4 est une vue schématique en coupe longitudinale et de dessus du dispositif de distribution des figures 1 à 3 lors de l'extraction d'un premier article folié ;
[Fig.5] La figure 5 est une vue schématique en coupe longitudinale et de dessus du dispositif de distribution des figures 1 à 3 en fin d'extraction du premier article folié ;
[Fig.6] La figure 6 est une vue schématique en coupe longitudinale et de dessus du dispositif de distribution des figures 1 à 3 en fin d'extraction du premier article folié, lorsque celui-ci s'est détaché de l'article folié suivant ;
[Fig.7] La figure 7 est une vue schématique de détail en coupe transversale des lèvres du dispositif de distribution des figures 1 à 3 ;
[Fig.8] La figure 8 est une vue schématique de détail en coupe transversale des lèvres du dispositif de distribution des figures 1 à 3, pendant l'extraction d'un premier article folié ;
[Fig.9] La figure 9 est une vue schématique de détail en coupe transversale des lèvres du dispositif de distribution des figures 1 à 3, lorsque la rotation du rouleau tend à ravaler l'article folié suivant dans le boîtier ;
[Fig.10] La figure 10 est une vue schématique de détail en coupe transversale d'une variante de lèvres pour le dispositif de distribution des figures 1 à 3 ; et
[Fig.11] La figure 11 est une vue schématique de détail en coupe transversale d'une autre variante de lèvres pour le dispositif de distribution des figures 1 à 3.

### DESCRIPTION DES MODES DE REALISATION PREFERES

Sur les figures 1 à 9 est illustré un mode de réalisation particulier de dispositif 1 de distribution selon la présente invention.

Ce dispositif 1 de distribution est destiné à la distribution d'articles foliés en bande 2 enroulée sous la forme d'un rouleau 3. Le dispositif 1 comprend un boîtier 4 apte à recevoir ledit rouleau 3 en rotation autour d'un axe longitudinal I-I.

En l'espèce, le dispositif 1 de distribution comporte des moyens de réception 14 autorisant une rotation libre du rouleau 3 autour de l'axe longitudinal I-I. Les moyens de réception 14 comportent deux pointes sensiblement tronconiques 14a et 14b, solidaires du boîtier 4 et fixes par rapport à ce dernier, entre lesquelles est disposé à rotation libre un tube 30 autour duquel est enroulée la bande 2 formant le rouleau 3 (figure 2). Les pointes sensiblement tronconiques 14a et 14b sont engagées dans le tube 30 pour maintenir celui-ci selon l'axe longitudinal 1-1.

En alternative, les pointes sensiblement tronconiques 14a et 14b peuvent presser entre elles le tube 30, mais en étant elles-mêmes en rotation libre par rapport au boîtier autour de l'axe longitudinal I-I.

Le boîtier 4 comporte une ouverture de distribution 5 à travers laquelle peuvent être extraits les articles foliés hors du boîtier 4 selon un axe transversal II-II, ladite ouverture de distribution 5 comprenant une fente 6 s'allongeant parallèlement audit axe longitudinal I-I et définie entre deux lèvres souples 7 et 8 formant une première surface S1 du côté extérieur 9 du boîtier 4 et formant une deuxième surface S2 du côté intérieur 10 du boîtier 4.

Comme il est plus particulièrement visible sur les figures 2 et 7, en coupe selon un plan transversal PT (parallèle à l'axe transversal II-II et perpendiculaire à l'axe longitudinal I-I), la première surface S1 présente le long de la fente 6 (c'est-à-dire selon une partie au moins de la longueur de la fente 6) une convexité qui est supérieure à celle de la deuxième surface S2.

En l'espèce, la deuxième surface S2 est sensiblement plane tandis que, dans le plan transversal PT, la première surface S1 se présente sensiblement sous la forme d'un dièdre 11 convexe.

Le dièdre 11 présente ici un angle A inférieur à 180 degrés et supérieur à 90 degrés. On peut toutefois préférer un angle A inférieur à 90 degrés.

Sur la figure 3, on peut voir que :
- la fente 6 s'étend entre une première extrémité 6a et une deuxième extrémité 6b,
- les lèvres 7 et 8 comportent au moins une première découpe transversale 12 et une deuxième découpe transversale 13 s'étendant transversalement de part et d'autre de la fente 6, lesdites première 12 et deuxième 13 découpes transversales étant respectivement situées à l'écart des première 6a et deuxième 6b extrémités de la fente 6.

Les première 12 et deuxième 13 découpes transversales sont situées, à l'écart des première 6a et deuxième 6b extrémités de la fente 6, selon des distances D1 et D2 comprises entre environ 1,5 cm et environ 5 cm.

D'autres découpes 18a à 18d peuvent être ménagées le long de la fente 6.

Le fonctionnement du dispositif 1, pour la distribution d'articles foliés de type « sacs à bretelles » va désormais être expliqué au moyen des figures 1 à 9.

Initialement, le dispositif 1 se présente tel qu'illustré sur les figures 1 à 3, avec un sac 15 dépassant légèrement hors du boîtier 4 à travers la fente 6 de l'ouverture de distribution 5.

Les lèvres souples 7 et 8 se trouvent dans la position illustrée sur la figure 7, dans laquelle elles pincent légèrement, selon leur épaisseur, le sac 15 entre leurs extrémités libres 7a et 8a.

Pour extraire le sac 15, un utilisateur effectue une traction selon l'axe transversal II-II sur le sac 15 en le saisissant par sa partie dépassant hors du boîtier 4. Ce mouvement est illustré par la flèche 16.

Ce mouvement induit un léger pivotement des lèvres 7 et 8 vers l'extérieur 9 du boîtier 4, comme illustré sur la figure 8 au moyen des flèches 17. Le sac 15 ne vient alors frotter que contre les arêtes postérieures 7b et 8b des lèvres 7 et 8, voire ne frotte que contre une seule des arêtes postérieures 7b et 8b. L'utilisateur peut ainsi sortir le sac 15 jusqu'à parvenir dans la position illustrée sur la figure 4.

Sur la figure 4, le sac 15 est encore engagé à travers la fente 6 de l'ouverture de distribution 5, mais seulement selon ses bretelles 15a et 15b.

A leur extrémités libres 150a et 150b, les bretelles 15a et 15b sont reliées au fond 19c du sac suivant 19 par des prédécoupes 20 et 21 illustrées schématiquement par des lignes de traits discontinus.

Les bretelles 15a et 15b ayant une largeur inférieure à D1 et D2, le sac 15 ne frotte contre les lèvres 7 et 8 que selon le tronçon de lèvres situé entre l'extrémité 6a et la découpe 12 et selon le tronçon de lèvres situé entre l'extrémité 6b et la découpe 13. Le sac ne frotte plus contre les lèvres 7 et 8 entres les découpes 12 et 13. L'effort de traction effectué par l'utilisateur, lorsqu'il effectue le mouvement illustré par la flèche 16, décroît ainsi à partir du moment où les bretelles 15a et 15b passent à travers la fente 6.

Ainsi, dans la position de la figure 4 :
- les tronçons de lèvres 7 et 8 situés entre l'extrémité 6a et la découpe 12, et entre l'extrémité 6b et la découpe 13, se présentent dans la configuration illustrée sur la figure 8,
- les tronçons de lèvres 7 et 8 situés entres les découpes 12 et 13 se présentent dans la configuration illustrée sur la figure 7.

L'utilisateur poursuit sa traction sur le sac 15 selon le mouvement illustré par la flèche 16, jusqu'à parvenir dans la position illustrée sur la figure 5, dans laquelle le sac suivant 19 commence à dépasser selon son fond 19c à travers la fente 6 de l'ouverture de distribution 5. A cet instant, le sac suivant 19 vient frotter contre les lèvres 7 et 8 selon toute leur longueur, et notamment contre les tronçons de lèvres 7 et 8 situés entre les découpes 12 et 13. Il en résulte, par rapport à la position de la figure 4, où seules les bretelles 15a et 15b passent à travers la fente 6, une brusque augmentation de l'effort de traction que doit effectuer l'utilisateur lorsqu'il poursuit le mouvement illustré par la flèche 16. Cette brusque augmentation occasionne la rupture des prédécoupes 20 et 21, ce qui détache le sac 15 de la bande 2.

Il a ainsi été distribué le sac 15, tout en laissant automatiquement à dépassement le fond 19c du sac suivant 19 pour garder le dispositif 1 amorcé.

Si le sac 15 a été tiré de façon rapide hors du boîtier 4, le rouleau 3 peut, après que le sac suivant 19 soit parvenu dans la position illustrée sur la figure 6, continuer à tourner autour de l'axe longitudinal 1-1 sous l'effet de son inertie. Après un dévidage partiel du rouleau 3 dans le boîtier 4, il peut se produire un ré-enroulement (en sens inverse) du rouleau 3, ce qui génère alors une traction sur le sac suivant 19 selon un mouvement illustré selon la flèche 22 (inverse à celui illustré par la flèche 16).

Comme illustré sur la figure 9, un tel mouvement (flèche 22) produit un léger pivotement des lèvres 7 et 8 (illustré par les flèches 23) vers l'intérieur 10 du boîtier 4. Du fait de la convexité plus importante de la surface S1, plus forte est la traction (flèche 22) sur le sac suivant 19, plus les extrémités libre 7a et 8a des lèvres 7 et 8 sont pressées l'une contre l'autre au voisinage de leurs arêtes antérieures 7c et 8c. Ainsi, les lèvres 7 et 8 viennent pincer fortement le sac suivant 19 selon leurs arêtes antérieures 7c et 8c, et empêchent efficacement le sac suivant 19 d'être avalé à l'intérieur 10 du boîtier 4. Le dispositif 1 reste ainsi amorcé.

Sur les figures 10 et 11 sont illustrées deux variantes de lèvres 7 et 8. Dans ces deux variantes, la deuxième surface S2 est concave. Quoi qu'il en soit, la première surface S1 présente toujours le long de la fente 6 une convexité qui est supérieure à celle de la deuxième surface S2. Le fonctionnement de ces lèvres 7 et 8 est similaire en tous points à celui expliqué en lien avec les figures 1 à 9.

La présente invention n'est pas limitée aux modes de réalisation qui ont été explicitement décrits, mais elle en inclut les diverses variantes et généralisations contenues dans le domaine des revendications ci-après.

## Revendications

1. Dispositif (1) de distribution d'articles foliés en bande (2) enroulée sous la forme d'un rouleau (3), ledit dispositif (1) comprenant un boîtier (4) apte à recevoir ledit rouleau (3) en rotation autour d'un axe longitudinal (I-I), ledit boîtier (4) comportant une ouverture de distribution (5) à travers laquelle peuvent être extraits les articles foliés hors du boîtier (4), ladite ouverture de distribution (5) comprenant une fente (6) s'allongeant parallèlement audit axe longitudinal (I-I) et définie entre deux lèvres souples (7, 8) formant une première surface (S1) du côté extérieur (9) du boîtier (4) et formant une deuxième surface (S2) du côté intérieur (10) du boîtier (4), **caractérisé en ce que**, en coupe selon un plan transversal (PT), la première surface (S1) présente le long de la fente (6) une convexité qui est supérieure à celle de la deuxième surface (S2).

2. Dispositif (1) de distribution selon la revendication 1, **caractérisé en ce que** la deuxième surface (S2) est sensiblement plane.

3. Dispositif de distribution (1) selon la revendication 1, **caractérisé en ce que** la deuxième surface (S2) est concave.

4. Dispositif (1) de distribution selon l'une quelconque des revendications 1 à 3, **caractérisé en ce que**, dans le plan transversal (PT), la première surface (S1) se présente sensiblement sous la forme d'un dièdre (11).

5. Dispositif (1) de distribution selon la revendication 4, **caractérisé en ce que** le dièdre (11) présente un angle (A) inférieur à 90 degrés.

6. Dispositif (1) de distribution selon l'une quelconque des revendications 1 à 5, **caractérisé en ce que** :
- la fente (6) s'étend entre une première extrémité (6a) et une deuxième extrémité (6b),
- les lèvres (7, 8) comportent au moins une première découpe transversale (12) et une deuxième découpe transversale (13) s'étendant transversalement de part et d'autre de la fente (6), lesdites première (12) et deuxième (13) découpes transversales étant respectivement situées à l'écart des première (6a) et deuxième (6b) extrémités de la fente (6).

7. Dispositif (1) de distribution selon la revendication 6, **caractérisé en ce que** les première (12) et deuxième (13) découpes transversales sont situées, à l'écart des première (6a) et deuxième (6b) extrémités de la fente (6), selon une distance (D1, D2) comprise entre environ 1,5 cm et environ 5 cm.

8. Dispositif (1) de distribution selon l'une quelconque des revendications 1 à 7, **caractérisé en ce qu'**il comporte des moyens de réception (14) autorisant un pivotement libre du rouleau (3) autour de l'axe longitudinal (I-I).

## Patentansprüche

1. Vorrichtung (1) zum Verteilen von Folienartikeln in einem Band (2), gewickelt in der Form einer Rolle (3), wobei besagte Vorrichtung (1) ein Gehäuse (4) umfasst, das geeignet ist, besagte Rolle (3), rotierend um eine Längsachse (I-I), aufzunehmen, wobei das Gehäuse (4) eine Öffnung (5) zum Verteilen aufweist, durch welche die Folienartikel aus dem Gehäuse (4) ausgezogen werden können, wobei die Öffnung (5) zum Verteilen einen Schlitz (6) umfasst, der sich parallel zur Längsrichtung besagter Achse (I-I) ausstreckt und der zwischen zwei flexiblen Lippen (7, 8) definiert ist, die eine erste Oberfläche (S1) der Außenseite (9) des Gehäuses (4) und eine zweite Oberfläche (S2) der Innenseite (10) des Gehäuses (4) bilden, **dadurch gekennzeichnet, dass** im Schnitt entlang einer Querebene (PT), die erste Oberfläche (S1) entlang des Schlitzes (6) eine Konvexität präsentiert, die größer ist als die zweite Oberfläche (S2).

2. Vorrichtung (1) zum Verteilen nach Anspruch 1, **dadurch gekennzeichnet, dass** die zweite Oberfläche (S2) im Wesentlichen eben ist.

3. Vorrichtung (1) zum Verteilen nach Anspruch 1, **dadurch gekennzeichnet, dass** die zweite Oberfläche (S2) konkav ist.

4. Vorrichtung (1) zum Verteilen nach einem der Ansprüche 1 bis 3, **dadurch gekennzeichnet, dass** in der Querebene (PT) die erste Oberfläche (S1) im Wesentlichen die Form eines Dieders (11) präsentiert.

5. Vorrichtung (1) zum Verteilen nach Anspruch 4, **dadurch gekennzeichnet, dass** das Dieder (11) einen Winkel (A) von weniger als 90 Grad präsentiert.

6. Vorrichtung (1) zum Verteilen nach einem der Ansprüche 1 bis 5, **dadurch gekennzeichnet, dass**:
- der Schlitz (6) sich zwischen einem ersten Ende (6a) und einem zweiten Ende (6b) erstreckt,
- die Lippen (7, 8) mindestens einen ersten Querschnitt (12) und einen zweiten Querschnitt (13) aufweisen, die sich quer zu beiden Seiten des Schlitzes (6) erstrecken, wobei besagte erste (12) und zweite (13) Querschnitte jeweils von den ersten (6a) und zweiten (6b) Enden des Schlitzes (6) entfernt angeordnet sind.

7. Vorrichtung (1) zum Verteilen nach Anspruch 6, **dadurch gekennzeichnet, dass** die erste (12) und zweiten (13) Querschnitte mit Abstand von den ersten (6a) und zweiten (6b) Enden des Schlitzes (6) über eine Entfernung (D1, D2), umfassend zwischen ca. 1,5 cm und ca. 5 cm, angeordnet sind.

8. Vorrichtung (1) zum Verteilen nach einem der Ansprüche 1 bis 7, **dadurch gekennzeichnet, dass** sie Aufnahmemittel (14) aufweist, die ein freies Schwenken der Rolle (3) um die Längsachse (I-I) autorisieren.

## Claims

1. Device (1) for dispensing banded foliated items (2) wound in the form of a roll (3), said device (1) comprising a housing (4) capable of receiving said roll (3) in rotation about a longitudinal axis (I-I), said housing (4) comprising a dispensing opening (5) through which the foliated items can be extracted from the housing (4), said dispensing opening (5) comprising a slit (6) running parallel to said longitudinal axis (I-I) and defined between two flexible lips (7, 8) forming a first surface (S1) on the outside (9) of the housing (4) and forming a second surface (S2) on the inside (10) of the housing (4), **characterized in that**, in cross section on a transverse plane (PT), the first surface (S1) exhibits, along the slit (6), a convexity which is greater than that of the second surface (S2).

2. Dispensing device (1) according to Claim 1, **characterized in that** the second surface (S2) is substantially flat.

3. Dispensing device (1) according to Claim 1, **characterized in that** the second surface (S2) is concave.

4. Dispensing device (1) according to any one of Claims 1 to 3, **characterized in that**, in the transverse plane (PT), the first surface (S1) is substantially in the form of a dihedron (11).

5. Dispensing device (1) according to Claim 4, **characterized in that** the dihedron (11) has an angle (A) less than 90 degrees.

6. Dispensing device (1) according to any one of Claims 1 to 5, **characterized in that**:
- the slit (6) extends between a first end (6a) and a second end (6b),
- the lips (7, 8) include at least one first transverse cutout (12) and one second transverse cutout (13) extending transversely on either side of the slit (6), said first (12) and second (13) transverse cutouts being respectively situated away from the first (6a) and second (6b) ends of the slit (6).

7. Dispensing device (1) according to Claim 6, **characterized in that** the first (12) and second (13) transverse cutouts are situated, away from the first (6a) and second (6b) ends of the slit (6), at a distance (D1, D2) of between approximately 1.5 cm and approximately 5 cm.

8. Dispensing device (1) according to any one of Claims 1 to 7, **characterized in that** it comprises receiving means (14) allowing a free pivoting of the roll (3) about the longitudinal axis (I-I).
